# DEMANDE DE BREVET EUROPEEN

(11) **EP 0 070 241 A2**
(43) Date de publication de la demande: **19.01.1983**
(21) Numéro de dépôt: 82401311.4
(22) Date de dépôt: 09.07.1982
(51) Int. Cl.: B63B 15/00

(54) **Mât démontable pour voilures légères**

(30) Priorité: 10.07.1981 FR 8113707
(71) Demandeur: Morisseau, Roger, F-77140 Nemours (FR)
(72) Inventeur: Morisseau, Roger, F-77140 Nemours (FR)
(74) Mandataire: Letheule, Jacqueline (FR)

(57) **Abrégé**

L'invention a pour objet un mât démontable pour petites embarcations.

Suivant l'invention, le mât est constitué par une pluralité d'éléments tubulaires dont l'assemblage et le démontage peuvent être effectués facilement et rapidement sans outil, des emmanchements étant prévus pour permettre d'assurer la fixation des éléments. Dans l'exemple représenté le mât comprend quatre éléments superposables 1,6,7,11 formant respectivement pied, corps et tête de mat. La superposition est obtenue par interpénétration partielle axiale de deux éléments consécutifs. Le tube 1 comprend une-partie 3 en matériau autolubrifiant, une partie 4 relativement élastique formant butée d'arrêt de la partie femelle du tube 6, une bague 5 en matériau rigide assurant la fixation des parties 3 et 4 sur le tube 1. Une disposition identique est prévue pour l'ensemble 8-9-10 du tube 7 et pour l'ensemble 12-13-14 du tube 11.

Applications : Mâts d'encombrement réduit pour le transport, notamment pour planches à voiles, dériveurs et voiliers.

## Description

L'invention concerne les embarcations légères telles que planches à voile, dériveurs , sports dont la pratique est en expansion croissante.

Elle a pour objet un mât perfectionné dont la constitution particulière permet de le diviser très facilement pour le transport en éléments de faible longueur sans nuire en aucune façon aux qualités de solidité et de rigidité requises au cours de l'utilisation.

On sait en effet que l'on utilise actuellement pour la planche à voile des mats dont la longueur ne peut être modifiée, qui présentent de ce fait pour le transport dea inconvénients souvent rédhibitoires. Le chargement sur une voiture augmente l'encombrement longitudinal de cette dernière. En outre, une fixation assurant une sécurité suffisante risque d'être impossible dans bien des cas. De plus, si on ne tient pas compte du grave inconvénient précité, il subsiste tout aussi fréquemment l'impossibilité de loger un tel mât dans les locaux d'habitation.

La présente invention a pour but de remédier à tous ces inconvénients. Suivant l'invention, le mât est constitué par une pluralité d'éléments tubulaires, au moins deux, dont l'assemblage et le démontage peuvent être effectués facilement et très rapidement, sans outils, des emmanchements particuliers étant prévus pour assurer la liaison ferme entre deux éléments contigus.

Dans ces conditions, il est possible d'obtenir à volonté toute longueur de mât désirée, celle-ci étant fonction de la longueur et du nombre des éléments constitutifs utilisés. Il est également possible de réaliser des mâts de rigidité différente (souple, médium, raide) en utilisant des éléments tubulaires de rigidité différente ou en adjoignant par tous moyens connus(tels que collage ou soudage) aux éléments tubulaires constitutifs ou à certains seulement de ceux-ci des éléments tubulaires de renfort, soit intérieurs, soit extérieurs.

On décrira ci-après un mode de réalisation de l'invention en se référant au dessin annexé à titre non limitatif. Ce dessin représente un mât comprenant quatre éléments à assembler.

Dans l'ensemble représenté sur le dessin, le mât est formé de quatre éléments tubulaires à interpénétration axiale partielle.

La référence 1 désigne le tube comprenant l'embase 2 à son extrémité inférieure et à son extrémité supérieure l'ensemble portant les références 3-4-5 constituant le moyen d'emmanchement avec le tube adjacent.

Le deuxième élément tubulaire est désigné par la référence 6. Le troisième porte la référence 7 et comprend à la partie inférieure l'ensemble désigné par les références 8-9-10 constituant le moyen d'emmanchement avec le tube précédent, tandis que le quatrième élément 11 forme la tête du mât et comprend à sa partie inférieure l'ensemble désigné par les références 12 - 13 - 14 constituant le moyen d'emmanchement avec le tube précédent.

L'embase du tube 1 est pourvue d'un manchon 2 et constitue support de taquet d'étarquage.

L'ensemble 3- 4- 5 comprend une partie 3 prévue pour pénétrer dans le tube femelle 6 d'une longueur suffisante. Cette partie 3 est au moins recouverte d'un matériau autolubrifiant assurant également l'étancheité, tandis que le manchon 4, légèrement piriforme dans cet exemple, peut être favorablement composé du même matériau que la partie 3, mais de toute façon il doit être doté d'une relative élasticité pour former butée d'arrêt de la pénétration de la partie 3 dans le tube 6. Cette butée d'arrêt est rendue parfaitement efficace par la présence de la partie 5 formant bague et constituée par un matériau parfaitement rigide. L'ensemble 3- 4- 5 est rendu solidaire du tube 1 par tout moyen connu tel que soudure ou collage.

L'ensemble 8- 9- 10 solidaire du tube 7 est rigoureusement identique à l'ensemble 3- 4- 5. La partie 8 est prévue pour pénétrer par l'extrémité supérieure du tube 6.
Il en est de même de l'ensemble 12- 13- 14 de l'extrémité du tube 11, la partie 12 étant prévue pour pénétrer dans la partie supérieure 16 du tube 7.

Le tracé en traits interrompus 17 représente un élément tubulaire supplémentaire introduit dans le tube 6 et fixé à ce dernier de manière à former un renfort prévu pour accroître la rigidité du tube 6. Lorsque ce tube 17 a même longueur que le tube 6, le diamètre extérieur de la partie 3 est évidemment prévu en conséquence.

Il en serait de même des extrémités 8 et 11 le cas échéant.

Les parties formant manchon,respectivement 4, 9, 13 des différents éléments tubulaires représentés ont favorablement un diamètre supérieur à celui qui est nécessaire pour constituer butée. Cette augmentation de diamètre présente l'avantage pratique d'éloigner légèrement la voile au point de raccordement de deux éléments successifs.

De la description qui vient d'être faiteil est aisé de constater qu'un tel assemblage est facilement démontable, de telle sorte qu'une fois les éléments dissociés, comme représenté sur la figure, la totalité du mât n'occupe qu'une faible longueur (environ la quart de la longueur des mâts actuels). On comprend également que l'assemblage des différents éléments peut être effectué très rapidement et que la rigidité d'un mât ainsi constitué, augmentée au besoin si on le désire au moyen d'éléments supplémentaires de renfort comme il a été indiqué, est absolument satisfaisante.

On rappelle que les éléments tubulaires constituant le mât peuvent être au nombre de deux (minimum) ou plus suivant les cas d'utilisation, les extrémités des éléments assemblés pouvant être aussi bien mâle que femelle .,à condition qu'aux points d'interpénétration correspondants l'une des extrémités considérées soit mâle et pourvue d'un manchon et l'autre femelle.

Il est entendu que l'invention n'est pas limitée à l'exemple décrit et illustré qui n'a été donné qu'à titre indicatif, et que, sans sortir du cadre de l'invention, toutes variantes pourront être apportées concernant notamment le nombre des éléments constitutifs et leurs dimensions , cela afin de pouvoir constituer à volonté des mâts de longueur différente (par exemple, dans le cas des planches à voile, pour utilisation avec une voile tempête ou par un enfant). Il en est de même en ce qui concerne la rigidité des éléments constitutifs du mât dont le diamètre et la composition peuvent être choisis en fonction de l'effort qui leur est demandé. Il est dans ces conditions possible de pouvoir disposer avantageusement dans un même mât d'éléments de rigidité différente pour la tête, le corps et la base du mât. Il est également possible de pouvoir disposer d'éléments constitutifs de longueur et de rigidité différentes interchangeables suivant les cas d'utilisation.

## Revendications

1. Mât démontable prévu pour voilures légères , caractérisé en ce qu'il est formé d'au moins deux éléments tubulaires constituant pied de mât, mât, tête de mât et dont l'assemblage résulte d'une interpénétration axiale partielle, une extrémité mâle comprenant une partie pénétrante au moins recouverte d'un matériau autolubrifiant assurant également l'étanchéité, ainsi qu'une butée d'arrêt de la partie pénétrée correspondante et formée de deux manchons juxtaposés, l'un au contact de la dite partie pénétrée et en matériau doté d'une élasticité relative, l'autre lui faisant suite ,en matériau parfaitement rigide, les dits manchons étant rendus solidaires de l'élément tubulaire correspondant par tout moyen connu tel que soudure aussi bien que collage.

2. Mât démontable selon la revendication 1,
caractérisé en ce qu'au moins un élément tubulaire intermédiaire est interposé entre pied et tête de mât, les extrémités des éléments assemblée pouvant être aussi bien mâle que femelle à condition qu'aux points d'interpénétration correspondante l'une des extrémités considérés soit male et pourvue d'un manchon et l'autre femelle.

3. Mât démontable selon les revendications 1 et 2, caractérisé en ce que des renforts tubulaires sont prévus pour être adjoints aux éléments tubulaires constitutifs du m^{g}t, de manière à renforcer la rigidité des dits éléments constitutifs.
